# FASCICULE DE BREVET EUROPEEN

(11) **EP 2 782 471 B1**
(45) Date de publication et mention de la délivrance du brevet: **28.02.2018**
(21) Numéro de dépôt: 12795559.9
(22) Date de dépôt: 16.11.2012
(51) Int. Cl.: A45D 20/12

(54) **DIFFUSEUR MONOBLOC POUR SECHE-CHEVEUX**
INTEGRALER DIFFUSOR FÜR EINEN HAARTROCKNER
INTEGRAL DIFFUSER FOR A HAIR-DRYER

(30) Priorité: 22.11.2011 FR 1160639
(43) Date de publication de la demande: 01.10.2014
(73) Titulaire: SEB S.A., 69130 Ecully (FR)
(72) Inventeur: NGO, Eddy, F-69002 Lyon (FR); LEGRAIN, Marc, F-01390 Civrieux En Dombes (FR)
(74) Mandataire: Guéry-Jacques, Géraldine
(86) Numéro de dépôt international: PCT/FR2012/052640
(87) Numéro de publication internationale: WO 2013/076407

(56) Documents cités:
- EP-A1- 0 850 002
- US-A- 4 230 279
- US-A- 5 275 339
- US-A1- 2003 079 366
- US-A1- 2005 108 889
- US-A1- 2009 188 125

## Description

La présente invention concerne un diffuseur pour sèche-cheveux, ainsi qu'un sèche-cheveux comprenant ce diffuseur. Un tel appareil vise à diffuser uniformément l'air soufflé par un sèche-cheveux et est muni de doigts destinés à répartir et mettre en mouvement les cheveux humides à sécher.

La plupart des diffuseurs connus présente une base munie d'une coque arrière dont l'orifice se fixe à l'embout du sèche-cheveux et une coque avant munie de doigts protubérants et de multiples orifices. L'air arrivant du sèche-cheveux passe dans un espace défini à l'intérieur des deux coques et sort par les orifices de la coque avant. Un tel diffuseur est composé inévitablement de deux pièces moulées et est très encombrant.

Par ailleurs le document US7562466 divulgue à titre d'exemple un diffuseur pour sèche-cheveux de l'état de la technique. Ce diffuseur définit une base présentant une ouverture arrière destinée à recevoir l'entrée d'un flux d'air et une face avant destinée à la diffusion d'un flux d'air sortant, et une partie centrale creusée vers l'intérieur et munie d'orifices pour le passage de l'air. Cette base ne présente plus 2 coques assemblées ensemble mais est faite d'une pièce unique. Cette solution s'avère encore en pratique insuffisante. En effet ce diffuseur est composé de deux pièces, la base et la partie centrale, assemblées ensemble, et la répartition du flux d'air d'un sèche-cheveux équipé de ce diffuseur n'est pas homogène car reste relativement centrée au niveau de l'entrée du diffuseur sans se répartir sur toute la base. Le document EP0850002 divulgue un diffuseur pour sèche-cheveux comprenant une base présentant une ouverture arrière destinée à recevoir l'entrée d'un flux d'air et une face avant destinée à la diffusion d'un flux d'air sortant, le diffuseur comprenant des doigts qui s'étendent vers l'avant depuis la face avant de la base de sorte à pouvoir venir en contact avec des cheveux à sécher. D'une manière générale, tous les diffuseurs existants présentent tout ou partie des inconvénients suivants :
- Ils diffusent l'air de manière insuffisamment efficace et homogène vers les cheveux;
- Ils sont trop coûteux, du fait de la quantité de matière utilisée et/ou d'étapes d'assemblage mises en oeuvre ;
- Ils sont encombrants.

Ainsi, le but de l'invention est de fournir une solution améliorée de diffusion de l'air provenant d'un sèche-cheveux, qui ne reproduit pas le ou les inconvénients de l'état de la technique.

A cet effet, l'invention propose un diffuseur monobloc selon la revendication 1. Selon l'invention la partie centrale peut présenter une forme géométrique substantiellement convexe, la convexité étant orientée vers l'avant. Ainsi la partie centrale du diffuseur est bombée vers l'extérieur. Le flux d'air soufflé contre cette base centrale convexe suit ainsi la ligne convexe et est dirigé vers la partie plutôt centrale de la base avant de parcourir toute la base depuis sa partie centrale vers son extrémité radiale. L'écoulement du flux est relativement laminaire.

Selon l'invention la partie centrale comprend des ouvertures pour laisser passer une partie du flux d'air. Ceci permet de laisser passer un flux au centre du diffuseur.

Selon l'invention la base peut comprendre une ouverture sensiblement cylindrique au niveau de sa zone centrale au niveau de laquelle est agencé un moyen de fixation pour coopérer avec un sèche-cheveux. Il peut s'agir d'une fixation par vis, par baïonnette ou autre moyen à la portée de l'homme du métier.

Selon l'invention la partie centrale peut être inscrite dans une portion de cône de sommet positionné vers l'avant du diffuseur et ayant pour axe l'axe central de l'ouverture sensiblement cylindrique au niveau de la zone centrale de sa base. Le flux d'air est d'autant plus homogène.

Selon l'invention la partie centrale peut comprendre des ouvertures aménagées entre au moins un anneau dont une surface est inclinée afin de former une rampe de guidage apte à guider latéralement un flux d'air.

Selon l'invention la partie centrale peut comprendre un chapeau en forme de dôme. Selon l'invention le chapeau peut former un dôme sensiblement semi-sphérique à son sommet. La circulation du flux est d'autant plus laminaire.

Selon l'invention la partie centrale peut comprendre des piliers qui s'étendent depuis la base jusqu'à son sommet, de sorte à maintenir au moins un anneau et le chapeau.

Selon l'invention le diffuseur peut comprendre des doigts qui s'étendent vers l'avant depuis la face avant de la base de sorte à pouvoir venir en contact avec des cheveux à sécher.

Selon l'invention le diffuseur peut comprendre au moins un doigt présentant au moins deux ouvertures permettant le passage d'un flux d'air. La chauffe des doigts est d'autant plus uniforme.

Selon l'invention le diffuseur peut comprendre plusieurs doigts répartis sur un premier cercle.

Selon l'invention le diffuseur peut comprendre plusieurs doigts disposés sur un second cercle concentrique au premier cercle. Selon l'invention les doigts des deux cercles peuvent être disposés en quinconce, assurant ainsi un meilleur passage du flux au travers du diffuseur.

Selon l'invention, le volume intérieur des doigts peut être vide et former des parties creuses de la surface arrière de la base.

Selon l'invention, la base peut présenter une forme concave, de concavité orientée vers l'avant.

Selon l'invention, la base peut présenter une forme sensiblement conique ou parabolique.

L'invention concerne par ailleurs un sèche-cheveux comprenant au moins un diffuseur selon l'invention décrite ici. L'invention peut donc concerner un ensemble formé d'un sèche-cheveux, du diffuseur selon l'invention et d'au moins un autre accessoire de type buse de concentration d'air.

Enfin, l'invention concerne un procédé de fabrication d'un diffuseur pour sèche-cheveux décrit ici, caractérisé en ce qu'il comprend une unique étape de moulage. Ce procédé a pour avantages d'économiser de la matière, et de supprimer toutes les étapes de fixation connues dans l'art antérieur, produisant une augmentation de productivité.

Ces objets, caractéristiques et avantages de la présente invention seront exposés en détails dans la description suivante d'un mode de réalisation particulier fait à titre non-limitatif en relation avec les figures jointes parmi lesquelles :
La figure 1 représente une vue en perspective arrière d'un diffuseur pour sèche-cheveux selon un mode de réalisation de l'invention.
La figure 2 représente une vue de côté du diffuseur pour sèche-cheveux selon le mode de réalisation de l'invention.
Les figures 3 et 4 représentent des vues en perspective avant du diffuseur pour sèche-cheveux selon un mode de réalisation de l'invention.
La figure 5 représente une vue en coupe de côté selon un plan longitudinal médian du diffuseur pour sèche-cheveux selon le mode de réalisation de l'invention.

Pour la suite de la description, nous imaginons le diffuseur associé à un sèche-cheveux pour définir ses directions avant et arrière, ces directions s'entendant selon un axe longitudinal x correspondant à l'axe d'écoulement du flux d'air transmis au diffuseur, la direction avant étant orientée du côté de la sortie de l'air du diffuseur.

La partie arrière du diffuseur selon un mode de réalisation, destinée à une orientation du côté d'un sèche-cheveux, est particulièrement visible sur la figure 1. Elle comprend à son extrémité arrière une ouverture 2 cylindrique dont le contour 3 est équipé d'un moyen de fixation 4 pour recevoir un conduit correspondant d'un sèche-cheveux. D'autre part, la surface extérieure du diffuseur s'élargit vers l'avant, depuis cette ouverture arrière, et forme une base 1 pour l'agencement d'éléments participant à la diffusion de l'air, qui sont disposés à l'intérieur de cette base, sur sa surface avant, comme cela sera détaillé par la suite. En remarque, la surface arrière de la base comprend des parties creuses 5 au niveau de doigts 6, visibles sur les figures 1 et 2, ce qui permet un allègement du diffuseur et une réduction de son coût par une réduction de la quantité de matière utilisée. Ces doigts 6 s'étendent au-delà de l'extrémité antérieure 7 de la base 1.

Les figures 3 et 4 montrent l'agencement aménagé à l'intérieur de la base 1, destiné à diffuser un flux d'air qui arrive par l'ouverture 2 arrière.

Cet agencement comprend d'abord une partie centrale, aménagée dans le prolongement de l'ouverture 2, directement destinée à recevoir et diffuser le flux d'air entrant, provenant du sèche-cheveux. Cette partie centrale s'étend vers l'avant le long de l'axe longitudinal x, qui représente un axe de symétrie dans le mode de réalisation représenté. Elle comprend quatre éléments supports ou piliers 11, de forme sensiblement triangulaire, dont la partie arrière 12 la plus large est disposée sur la base 1 de manière perpendiculaire à l'ouverture 2 cylindrique. Les quatre piliers 11 sont répartis tous les quarts de tour sur le contour de cette ouverture 2. Ensuite, l'extrémité avant 13 de ces piliers 11, en forme de pointe, forme un support pour recevoir un anneau 14 et un chapeau 15. L'anneau 14 a pour axe de symétrie l'axe longitudinal x. Il comprend une surface inclinée vers l'extérieur, qui tend à diffuser l'air provenant de l'ouverture 2 vers les parties latérales du diffuseur, comme une rampe de guidage apte à élargir un flux d'air. Cet anneau représente une petite portion de cône. La partie centrale comprend une structure ouverte entre cet anneau 14 et les différents piliers 11, favorisant l'échappement latéral du flux d'air. Le chapeau 15 se présente sous la forme d'une demi-sphère centrée sur l'axe longitudinal x, qui empêche l'écoulement de l'air le long de cet axe, et participe à sa diffusion latérale. Il forme un dôme au centre de cette partie centrale, dont l'espace intérieur est orientévers l'arrière, soit vers l'ouverture 2.

En variante, la partie centrale du diffuseur pourrait être légèrement décalée de l'axe longitudinal x du diffuseur, et/ou être orientée dans une direction légèrement inclinée par rapport à cette direction longitudinale x. Selon une autre variante, elle pourrait s'étendre vers l'avant dans une direction selon un axe, correspondant ou non à l'axe longitudinal x, qui ne représente pas obligatoirement un axe de symétrie. Dans tous les cas, la section de la partie centrale par un plan perpendiculaire à cet axe, correspondant ou non à l'axe longitudinal x, reste constante ou diminue de l'arrière vers l'avant. Pour cela, la partie centrale peut prendre d'autres formes, qui restent par exemple inscrites dans une portion de cône de sommet positionné vers l'avant du diffuseur

Ensuite, le diffuseur comprend des doigts 6 qui s'étendent vers l'avant, destinés à venir en contact avec les cheveux à sécher. Ces doigts présentent une forme cylindrique ou conique et s'étendent parallèlement à la direction longitudinale ou de manière légèrement inclinée par rapport à cette direction. Ils présentent un volume creux et comprennent plusieurs ouvertures 8, qui permettent à un flux d'air de les traverser, ce qui favorise la diffusion latérale de l'air, les doigts formant un obstacle de moindre importance que s'ils n'avaient pas ces ouvertures 8. De plus, une partie du flux d'air peut s'échapper par les ouvertures de la surface arrière de la base 1 au niveau des parties creuses 5 formées par les doigts, ce qui diffuse ainsi l'air plus largement sur les cheveux.

Les doigts 6 sont répartis sur la base 1, entre l'ouverture 2 qui occupe une position arrière centrale et son extrémité avant 7. Selon le mode de réalisation, ils sont répartis sur deux cercles concentriques, centrés sur l'axe de l'ouverture 2, et sont ainsi symétriquement répartis autour de l'axe longitudinal x. Les doigts 6 de chacun des deux cercles sont de plus disposés en quinconce, pour favoriser leur répartition spatiale.

En variante, les doigts peuvent présenter toute autre forme, et/ou comprendre tout autre nombre d'ouvertures. De plus, le diffuseur pourrait comprendre un autre nombre de doigts, et une répartition différente de ces doigts sur la base 1.

La base 1 peut prendre toute forme, symétrique ou non autour de l'axe longitudinal x, comme une forme sensiblement en portion de cône ou de parabole.

Le diffuseur est composé d'un matériau plastique résistant à la chaleur jusqu'à une température d'environ [170°C] comme par exemple [135°C].

L'invention porte aussi sur un sèche-cheveux complet intégrant un diffuseur tel que décrit précédemment. Pour cela, le sèche-cheveux comprend un dispositif pour générer un flux d'air, un élément chauffant, et une conduite de cet air chaud destinée à une liaison au diffuseur. Cette liaison peut être obtenue par tout moyen de liaison, de préférence amovible.

L'invention porte aussi sur un procédé de fabrication d'un diffuseur pour sèche-cheveux, qui comprend de préférence une seule étape de moulage, pour former ainsi un diffuseur qui se présente sous une forme mono-pièce, monolithique, en matériau plastique.

Le diffuseur présente une base et une partie centrale présentant chacun un axe de symétrie confondu qui est parallèle sensiblement à l'axe.

La partie centrale (14, 15) s'étend vers l'avant depuis la base, par exemple s'étend depuis l'ouverture de la base.

En fonctionnement, l'utilisateur attache le diffuseur à l'embout de sortie d'air du sèche-cheveux et vient appliquer le diffuseur vers le cuir chevelu par mouvement de rotation, les extrémités distales des doigts étant presque en contact avec le cuir chevelu pour sécher le plus rapidement et le plus uniformément les cheveux humides.

Des essais comparatifs à caméra thermique ont été menés sur un sèche-cheveux muni d'une part du diffuseur selon l'invention et d'autre part muni d'un diffuseur différent en ce que la partie centrale présente un dôme en sens inversé. Il est manifeste que la base et les deux cercles de doigts du diffuseur selon l'invention sont plus chauds au bout de 20 minutes (stabilisation de la température) de chauffe à 60°C (température mesurée sur grill UL à 5cm) prouvant ainsi une répartition de l'air chaud bien plus uniforme.

## Revendications

1. Diffuseur pour sèche-cheveux comprenant une base (1) présentant une ouverture (2) arrière destinée à recevoir l'entrée d'un flux d'air et une face avant destinée à la diffusion d'un flux d'air sortant, le diffuseur comprenant des doigts (6) qui s'étendent vers l'avant depuis la face avant de la base (1) de sorte à pouvoir venir en contact avec des cheveux à sécher, **caractérisé en ce que** le diffuseur est monobloc et **en ce qu'**il comprend une partie centrale (14, 15) qui s'étend vers l'avant depuis la base (1) et présentant une section transversale qui diminue ou reste constante en s'éloignant vers l'avant depuis la base, la partie centrale (14,15) comprenant des ouvertures pour laisser passer une partie du flux d'air au centre du diffuseur.

2. Diffuseur selon la revendication précédente où la partie centrale (14,15) présente une forme géométrique substantiellement convexe, la convexité étant orientée vers l'avant.

3. Diffuseur selon une des revendications précédentes, **caractérisé en ce que** la base (1) comprend une ouverture (2) sensiblement cylindrique au niveau de sa zone centrale au niveau de laquelle est agencé un moyen de fixation (4) pour coopérer avec un sèche-cheveux.

4. Diffuseur selon l'une des revendications précédentes, **caractérisé en ce que** la partie centrale (14,15) est inscrite dans une portion de cône de sommet positionné vers l'avant du diffuseur et ayant pour axe l'axe central de l'ouverture (2) sensiblement cylindrique au niveau de la zone centrale de sa base (1).

5. Diffuseur selon l'une des revendications précédentes, **caractérisé en ce que** la partie centrale (14,15) comprend des ouvertures aménagées entre au moins un anneau (14) et différents piliers, ledit anneau comprenant une surface inclinée afin de former une rampe de guidage apte à guider latéralement un flux d'air.

6. Diffuseur selon l'une des revendications précédentes, **caractérisé en ce que** la partie centrale (14,15) comprend un chapeau (15) en forme de dôme.

7. Diffuseur selon la revendication précédente, **caractérisé en ce que** le chapeau (15) forme un dôme sensiblement semi-sphérique à son sommet.

8. Diffuseur selon la revendication 5 combinée avec la revendication 6 ou 7, **caractérisé en ce que** la partie centrale comprend des piliers (11) qui s'étendent depuis la base (1) jusqu'à son sommet, de sorte à maintenir au moins un anneau (14) et le chapeau (15).

9. Diffuseur selon la revendication précédente, **caractérisé en ce qu'**il comprend au moins un doigt (6) présentant au moins deux ouvertures (8) permettant le passage d'un flux d'air.

10. Diffuseur selon la revendication 7 ou 8, **caractérisé en ce qu'**il comprend plusieurs doigts (6) répartis sur un premier cercle.

11. Diffuseur selon la revendication précédente, **caractérisé en ce qu'**il comprend plusieurs doigts (6) disposés sur un second cercle concentrique au premier cercle.

12. Diffuseur selon la revendication précédente, **caractérisé en ce que** les doigts (6) des deux cercles sont disposés en quinconce.

13. Diffuseur selon l'une des revendications 9 à 12, **caractérisé en ce que** le volume intérieur des doigts (6) est vide et forme des parties creuses (5) de la surface arrière de la base (1).

14. Diffuseur selon l'une des revendications précédentes, **caractérisé en ce que** la base (1) présente une forme concave, de concavité orientée vers l'avant.

15. Diffuseur selon la revendication précédente, **caractérisé en ce que** la base (1) présente une forme sensiblement conique ou parabolique.

16. Sèche-cheveux **caractérisé en ce qu'**il comprend au moins un diffuseur selon l'une des revendications précédentes.

17. Procédé de fabrication d'un diffuseur pour sèche-cheveux selon l'une des revendications 1 à 15, **caractérisé en ce qu'**il comprend une unique étape de moulage.

## Patentansprüche

1. Diffusor für einen Haartrockner, umfassend eine Basis (1), die eine hintere Öffnung (2), die dazu bestimmt ist, den Einlass eines Luftstroms aufzunehmen, und eine vordere Seite aufweist, die für die Diffusion eines austretenden Luftstroms bestimmt ist, wobei der Diffusor Finger (6) umfasst, die sich von der vorderen Seite der Basis (1) nach vorne erstrecken, so dass sie mit zu trocknenden Haaren in Kontakt kommen können, **dadurch gekennzeichnet, dass** der Diffusor einstückig ist und einen zentralen Abschnitt (14, 15) umfasst, der sich von der Basis (1) nach vorne erstreckt und einen Querschnitt aufweist, der abnimmt oder konstant bleibt, wenn er sich von der Basis nach vorne erstreckt, wobei der zentrale Abschnitt (14, 15) Öffnungen umfasst, um einen Teil des Luftstroms in das Zentrum des Diffusors durchzulassen.

2. Diffusor nach dem vorhergehenden Anspruch, wobei der mittlere Abschnitt (14, 15) eine im Wesentlichen konvexe geometrische Form aufweist, wobei die Konvexität nach vorne ausgerichtet ist.

3. Diffusor nach einem der vorhergehenden Ansprüche, **dadurch gekennzeichnet, dass** die Basis (1) eine im Wesentlichen zylindrische Öffnung (2) bei ihrem zentralen Bereich aufweist, bei dem ein Befestigungsmittel (4) angeordnet ist, um mit einem Haartrockner zusammenzuwirken.

4. Diffusor nach einem der vorhergehenden Ansprüche, **dadurch gekennzeichnet, dass** der zentrale Abschnitt (14, 15) in einen Kegelspitzenabschnitt liegt, der zu der Vorderseite des Diffusors hin angeordnet ist und als Achse die Mittelachse der Öffnung (2) hat, die im Wesentlichen zylindrisch bei dem zentralen Bereich seiner Basis (1) ist.

5. Diffusor nach einem der vorhergehenden Ansprüche, **dadurch gekennzeichnet, dass** der zentrale Abschnitt (14, 15) Öffnungen umfasst, die zwischen mindestens einem Ring (14) und verschiedenen Stützen ausgebildet sind, wobei der Ring eine geneigte Oberfläche umfasst, um eine Führungsrampe zu bilden, die geeignet ist, einen Luftstrom seitlich zu führen.

6. Diffusor nach einem der vorhergehenden Ansprüche, **dadurch gekennzeichnet, dass** der zentrale Abschnitt (14,15) eine kuppelförmige Kappe (15) umfasst.

7. Diffusor nach dem vorhergehenden Anspruch, **dadurch gekennzeichnet, dass** die Kappe (15) an ihrer Oberseite eine im wesentlichen halbkugelförmige Kuppel bildet.

8. Diffusor nach Anspruch 5 kombiniert mit Anspruch 6 oder 7, **dadurch gekennzeichnet, dass** der zentrale Abschnitt Stützen (11) umfasst, die sich von der Basis (1) zu seiner Oberseite erstrecken, um mindestens einen Ring (14) und die Kappe (15) beizubehalten.

9. Diffusor nach dem vorhergehenden Anspruch, **dadurch gekennzeichnet, dass** er mindestens einen Finger (6) umfasst, der mindestens zwei Öffnungen (8) aufweist, die den Durchtritt eines Luftstroms ermöglichen.

10. Diffusor nach Anspruch 7 oder 8, **dadurch gekennzeichnet, dass** er mehrere Finger (6) umfasst, die über einen ersten Kreis verteilt sind.

11. Diffusor nach dem vorhergehenden Anspruch, **dadurch gekennzeichnet, dass** er mehrere Finger (6) umfasst, die auf einem zweiten Kreis konzentrisch zu dem ersten Kreis angeordnet sind.

12. Diffusor nach dem vorhergehenden Anspruch, **dadurch gekennzeichnet, dass** die Finger (6) der beiden Kreise zueinander versetzt angeordnet sind.

13. Diffusor nach einem der Ansprüche 9 bis 12, **dadurch gekennzeichnet, dass** das Innenvolumen der Finger (6) leer ist und hohle Abschnitte (5) der hinteren Oberfläche der Basis (1) bildet.

14. Diffusor nach einem der vorhergehenden Ansprüche, **dadurch gekennzeichnet, dass** die Basis (1) eine konkave Form mit einer nach vorne gerichteten Konkavität aufweist.

15. Diffusor nach dem vorhergehenden Anspruch, **dadurch gekennzeichnet, dass** die Basis (1) eine im Wesentlichen konische oder parabolische Form aufweist.

16. Haartrockner, **dadurch gekennzeichnet, dass** er mindestens einen Diffusor nach einem der vorhergehenden Ansprüche umfasst.

17. Verfahren zur Herstellung eines Diffusors für einen Haartrockner nach einem der Ansprüche 1 bis 15, **dadurch gekennzeichnet, dass** es einen einzigen Formungsschritt umfasst.

## Claims

1. Diffuser for a hair dryer comprising a base (1) having a rear opening (2) intended to receive the input of an air flow and a front side intended to diffuse an outflow of air, the diffuser comprising fingers (6) that extend forwards from the front side of the base (1), so as to come into contact with hair to be dried, **characterised in that** the diffuser is in one piece and **in that** it comprises a central portion (14, 15) which extends forwards from the base (1) and which has a cross-section that decreases or remains constant as it extends forwards from the base, the central portion (14, 15) comprising openings through which part of the air flow can pass to the centre of the diffuser.

2. Diffuser according to the previous claim wherein the central portion (14, 15) has a substantially convex geometric shape, the convexity of which is oriented forwards.

3. Diffuser according to one of the previous claims, **characterised in that** the base (1) comprises a substantially cylindrical opening (2) at the level of the central area thereof at which a fastening means (4) is arranged in order to engage with a hair dryer.

4. Diffuser according to one of the previous claims, **characterised in that** the central portion (14, 15) is included in a portion of a cone, the apex of which is positioned towards the front of the diffuser and the axis of which is the central axis of the substantially cylindrical opening (2) at the level of the central area of the base (1) thereof.

5. Diffuser according to one of the previous claims, **characterised in that** the central portion (14, 15) comprises openings made between at least one ring (14) and various pillars, said ring comprising a surface that is inclined such that it forms a guide ramp capable of laterally guiding an air flow.

6. Diffuser according to one of the previous claims, **characterised in that** the central portion (14, 15) comprises a dome-shaped cap (15).

7. Diffuser according to the previous claim, **characterised in that** the cap (15) forms a dome that is substantially semi-spherical at the apex thereof.

8. Diffuser according to claim 5 in combination with either claim 6 or claim 7, **characterised in that** the central portion comprises pillars (11) that extend from the base (1) to the apex thereof, so as to hold at least one ring (14) and the cap (15).

9. Diffuser according to the previous claim, **characterised in that** it comprises at least one finger (6) having at least two openings (8) through which an air flow can pass.

10. Diffuser according to either claim 7 or claim 8, **characterised in that** it comprises a plurality of fingers (6) distributed over a first circle.

11. Diffuser according to the previous claim, **characterised in that** it comprises a plurality of fingers (6) distributed over a second circle that is concentric to the first circle.

12. Diffuser according to the previous claim, **characterised in that** the fingers (6) of the two circles are positioned in a staggered manner.

13. Diffuser according to one of claims 9 to 12, **characterised in that** the inner volume of the fingers (6) is empty and forms hollow portions (5) of the rear surface of the base (1).

14. Diffuser according to one of the previous claims, **characterised in that** the base (1) has a concave shape, the concavity of which is oriented forwards.

15. Diffuser according to the previous claim, **characterised in that** the base (1) has a shape that is substantially conical or parabolic.

16. Hair dryer **characterised in that** it comprises at least one diffuser according to one of the previous claims.

17. Method for manufacturing a diffuser for a hair dryer according to one of claims 1 to 15, **characterised in that** it comprises a single moulding step.
